# EUROPÄISCHE PATENTSCHRIFT

(11) **EP 0 219 650 B1**
(45) Veröffentlichungstag und Bekanntmachung des Hinweises auf die Patenterteilung: **10.04.1991**
(21) Anmeldenummer: 86111685.3
(22) Anmeldetag: 22.08.1986
(51) Int. Cl.: H05B 7/06, H05B 3/03

(54) **Kontaktelektroden-Anordnung für Gleichstrom-Lichtbogen oder Widerstands-Schmelzöfen**
Arrangement of contact electrodes for direct-current arc furnaces or resistance-melting furnaces
Disposition d'électrodes de contact pour fours à arc à courant continu ou fours de fusion à résistance

(30) Priorität: 05.10.1985 DE 3535692
(43) Veröffentlichungstag der Anmeldung: 29.04.1987
(73) Patentinhaber: MAN Gutehoffnungshütte Aktiengesellschaft, 46122 Oberhausen (DE)
(72) Erfinder: Guido, Heinz, D-4100 Duisburg 25 (DE)

(56) Entgegenhaltungen:
- EP-A- 0 133 925
- EP-A- 0 133 931
- EP-A- 0 156 126
- FR-A- 393 740
- FR-A- 1 557 843
- GB-A- 2 055 028

## Beschreibung

Die Erfindung betrifft einen Gleichstrom-Lichtbogen-oder Widerstands-Schmelzofen, insbesondere austauschbare Kontaktelektroden-Anordnung, wobei die Kontaktelektrode aus einer metallischen Tragplatte besteht, ferner einer im Abstand davon angeordneten, mittels Bolzen mit der Tragplatte verbundenen metallischen Basisplatte, einem oder mehreren metallischen Kontaktstäben, die mit ihren Hälsen an der Basisplatte befestigt sind, einer feuerfesten Ausstampfung zwischen Oberkante Kontaktstäbe und Tragplatte und unterhalb der Basisplatte angeordneten Strom- und Kühlmittelleitungen.

Beim Betrieb eines Wechselstrom-Lichtbogenofens treten Rückwirkungen auf das Stromversorgungsnetz auf in Form von Unsymmetrien und Flickern. Verschiedene Möglichkeiten zur Dämpfung dieser Erscheingungen sind bekannt, u.a. der Betrieb des Lichtbogenofens als Gleichstromofen. Durch die Fortschritte in der Entwicklung von Halbleiterbauelementen wurden in den letzten Jahren die Voraussetzungen geschaffen für den Bau entsprechender Gleichrichter.

Der Betrieb eines Lichtbogenofens als Gleichstromofen mit einer kathodisch gepolten Graphitelektrode und einer anodisch gepolten Kontaktelektrode im Ofenboden bringt ferner den Vorteil erheblich verringerten Graphitelektrodenverbrauchs mit sich. Als weiterer Vorteil ist der deutlich geringere Geräuschpegel zu nennen.

Aufbau und Wirkungsweise von Gleichstromlichtbogenöfen sind aus mannigfachen Veröffentlichungen bekannt. Das für den praktischen Ofenbetrieb wesentliche Bauteil ist die Kontaktelektrode im Ofengefäß, die einerseits guten elektrischen Kontakt zum eingesetzten Schrott bzw. im späteren Verlauf des Schmelzvorgangs zum flüssigen Metall sicherstellen muß, andererseits aber hohen thermischen Belastungen ausgesetzt ist.

Eine derartige Kontaktelektrode ist bekannt aus der DE-PS 3l O6 74l.

Die Kontaktelektroden im Gleichstrom-Lichtbogenofen unterliegen einem im Verhältnis zur Ofenherdausmauerung voreilenden Verschleiß. Da das Auswechseln einzelner Kontaktstäbe einen relativ großen Arbeitsaufwand bedeutet, ist man in der Praxis dazu übergegangen, in entsprechenden Zeitabständen alle Kontaktstäbe gemeinsam auszuwechseln.

In der bisher betriebenen Arbeitsweise wurde nach der letzten Schmelze eine geeignete Zugöse in die im Ofen behaltene geringe Restschmelze eingesetzt. Nach ihrer Erkaltung und Verfestigung können dann mittels einer geeigneten Vorrichtung die Restschmelze, Kontaktstäbe und Ausmauerung gezogen werden. Nach dem Ziehen werden neue Kontaktstäbe eingesetzt und das Zentrum des Ofenbodens neu gestampft.

Dieser Arbeitsweise haftet der Mangel an, daß das Einsetzen der Kontaktstäbe, das Stampfen des Zentrums des Ofenbodens sowie der daran anschließende Trocknungsvorgang der Stampfmasse die Wiederinbetriebnahme des Ofens verzögern. Ferner ist das Stampfen des Zentrums des Ofenbodens im Innern des heißen Ofens beschwerlich für das Personal.

Aufgabe der Erfindung ist es, die Kontakt-Elektrodenanordnung, wie sie nach der DE-PS 3l O6 74l vorgeschlagen wird, in Richtung auf eine einfachere und schnellere Herstellung, Montage und Demontage zu verbessern.

Diese Aufgabe wird nach der Erfindung in der Weise gelöst, wie es in den Patentansprüchen im einzelnen angegeben ist.

Die Kontaktelektroden-Anordnung wird demnach als komplettes Bauteil des Schmelzofens konzipiert und hergestellt. Das Einsetzen dieses Bauteils in das mit einer kreisförmigen Öffnung am Boden versehene Ofengefäß erfolgt mit Hilfe eines Krans. Zum Einheben werden an der Oberseite der Kontaktelektroden-Baueinheit Tragmittel (Ösen) eingelassen. Die Baueinheit wird in das Ofengefäß abgesenkt und setzt sich mit ihrer Tragplatte auf die ringförmige Versteifung im Ofengefäß auf. Die Basisplatte, an die die Strom- und Kühlmittelleitungen angeschlossen werden, hängt durch die Ofengefäßöffnung nach unten durch.

Die erwähnten Tragmittel an der Oberseite der Kontaktelektroden-Baueinheit haben nach dem Absenken und Aufsetzen der Baueinheit auf den Ofengefäßboden ihre Aufgabe erfüllt und schmelzen bei Betrieb des Ofens ein.

Das Auswechseln der Kontaktelektroden-Baueinheit, das nach entsprechendem Abbrand der Kontaktstäbe erforderlich wird, geschieht in der Weise, wie es in den Verfahrensansprüchen angegeben ist.

Nachdem der Ofen leergefahren ist, werden die auf den Kragpratzen unterhalb des Ofengefäßes aufgelagerten Druckelemente (Teleskopzylinder) nach oben ausgefahren. Auf diese Weise wird zunächst mit einer großen Druckkraft die Kontaktelektrode aus dem Ausstampfungsverbund herausgebrochen und anschließend so weit nach oben gedrückt, daß der Greifer eines oberhalb des geöffneten Ofengefäßes befindlichen Zugmittels die Kontaktelektrode umgreifen und nach oben aus dem Ofen herausziehen kann.

Ist dies geschehen, so wird eine neue Kontaktelektroden-Baueinheit eingesetzt und der Ringspalt zwischen der feuerfesten Ausmauerung des Ofengefäßes und der aufgelagerten Kontaktelektroden-Baueinheit mit Feuerfestmaterial ausgestampft.

Alternativ kann das Auswechseln der Kontaktelektroden-Baueinheit auch so vonstatten gehen, daß man nach der letzten Charge auf dem Herdboden des Ofens noch eine Restschmelze beläßt und in diese Schmelze geeignete Tragösen ein setzt. Diese Ösen bekommen nach Erkalten der Schmelze ihren Halt. Nachdem nun mit Hilfe der Druckelemente (Teleskopzylinder) die Kontaktelektrode lediglich aus dem Verbund im Ofengefäß herausgebrochen worden ist, haben die Tragösen ausreichenden Halt in der über der Kontaktelektrode befindlichen Restschmelze, so daß von einem Zugmittel die aus dem Ofengefäß bereits herausgelöste Kontaktelektrode ohne Schwierigkeiten nach oben herausgezogen werden kann. Anschließend kann in bereits geschilderter Weise das Einsetzen einer neuen Kontaktelektroden-Baueinheit stattfinden.

An Hand der schematischen Zeichnungen werden Einzelheiten der Erfindung nachstehend näher erläutert.

Es zeigen:
- Fig. l: einen Schnitt durch einen Gleichstrom-Lichtbogenofen mit Kontaktelektroden-Anordnung im Betriebszustand und
- Fig. 2: einen Schnitt durch einen Ofen gemäß Fig. l, jedoch vor dem Wechsel der Kontaktelektroden-Anordnung.

Das in den Figuren dargestellte Ofengefäß eines Gleichstrom-Lichtbogenofens besitzt einen Stahlmantel l und einen stählernen Gefäßboden 7. Das Ofengefäß ist mit einer feuerfesten Ausmauerung 2 versehen.

Gemäß Fig. l ist in die kreisringförmige Bodenausnehmung des Ofengefäßes die Kontaktelektrode als kompakte Baueinheit eingesetzt.

Die Kontaktelektroden-Baueinheit wird außerhalb des Ofens komplett erstellt. Die Baueinheit besteht aus einer Tragplatte 3, einer im Abstand darunter angeordneten, mittels Bolzen 5 mit der Tragplatte 3 verbundenen Basisplatte 4. Metallische Kontaktstäbe 6 sind senkrecht stehend mit ihren Hälsen an der Basisplatte 4 befestigt. Der Raum l3 der Kontaktelektrode von der Oberkante der Kontaktstäbe 6 bis hin zur Tragplatte 3 wird in der Weise ausgestampft, daß um die Kontaktelektrode eine Schablone angeordnet wird, die nach der Verfestigung der Ausstampfung wieder entfernt wird.

Die Kontaktelektroden-Baueinheit erhält an ihrer Oberseite mindestens ein Tragmittel (Tragöse), an das Haken des Zugmittels angeschlagen werden, mit dem die komplette Kontaktelektroden-Baueinheit von oben in das Ofengefäß abgesenkt wird. Die Kontaktelektrode wird mit ihrer Tragplatte 3 auf dem Rand der kreisringförmigen Bodenausnehmung abgesetzt und durch geeignete Mittel mit dem Ofengefäß verbunden.

Ist die Kontaktelektroden-Baueinheit eingesetzt, so wird der Ringspalt ll zwischen der eingesetzten Bauenheit und der feuerfesten Ausmauerung 2 des Ofengefäßes l mit Feuerfestmaterial ausgestampft. Die erwähnten, nicht dargestellten Tragmittel (Tragösen) schmelzen beim ersten Ofenbetrieb ab.

Das Auswechseln der verbrauchten Kontaktelektrode geschieht in der Weise, daß nach dem Leerfahren des Ofens die sich auf den Kragpratzen 9 der sich unterhalb des Ofengefäßes erstreckenden ringförmigen Versteifung 8 befindlichen Druckelemente (Teleskopzylinder lO) nach oben ausgefahren werden und die komplette Kontaktelektroden-Baueinheit aus dem Ausstampfungsverbund mit dem Ofengefäß herausgebrochen wird. Sobald das Herausbrechen erfolgt ist, können die Teleskopzylinder lO weiter ausgefahren werden, so daß die Kontaktelektrode so weit aus dem Herdboden des Ofengefäßes hervortritt, daß sie von dem Greifer eines nicht dargestellten, oberhalb des geöffneten Ofens befindlichen Krans umgriffen und herausgezogen werden kann.

Eine Alternative des Auswechselns der Kontaktelektroden-Baueinheit sieht vor, daß nach der letzten Ofencharge im Herdboden noch eine Restschmelze l7 belassen wird. In diese Restschmelze l7 wird mindestens eine Tragöse l4 eingelassen, an die nach dem Erkalten der Restschmelze l7 ein Zugmittel angeschlagen wird, das die Kontaktelektroden-Baueinheit aus dem Ofengefäß nach oben herauszieht, nachdem zuvor die Kontaktelektrode mit Hilfe der unterhalb des Ofengefäßes angeordneten Druckelemente lO (Teleskopzylinder) aus dem Verband mit dem Ofengefäß durch Hochfahren der Teleskopzylinder herausgebrochen worden ist.

### Liste der Bezugsziffern:

- 1: Ofengefäßmantel
- 2: Ofengefäß-Ausmauerung
- 3: Tragplatte
- 4: Basisplatte
- 5: Verbindungsbolzen Tragplatte - Basisplatte
- 6: Kontaktstäbe
- 7: Ofengefäßboden
- 8: Ringförmige Aussteifung des Ofengefäßbodens 7
- 9: Kragpratzen
- 10: Druckelemente (Teleskopzylinder)
- 11: Ringspalt zwischen Ofenausmauerung 2 und Kontaktelektroden-Anordnung
- 12: Strom- und Kühlmittelleitungen
- 13: Ausstampfung der Kontaktelektroden-Anordnung
- 14: Tragösen zum Herausziehen der Kontaktelektroden-Anordnung
- 15: Schmelzelektrode
- 16: Ofendeckel
- 17: Restschmelze

## Patentansprüche

1. Gleichstrom-Lichtbogen- oder Widerstands-Schmelzofen mit einer austauschbaren Kontaktelektroden-Anordnung, die aus einer auf dem Rand der Bodenöffnung im Ofengefäßboden (7) aufliegenden metallischen Tragplatte (3) besteht, ferner einer im Abstand davon angeordneten, mittels Bolzen (5) mit der Tragplatte (3) verbundenen metallischen Basisplatte (4), mehreren metallischen Kontaktstäben (6), die mit ihren Hälsen an der Basisplatte (4) befestigt sind, einer feuerfesten Ausstampfung (11) zwischen Oberkante Kontaktstäbe (6) und Tragplatte (3) und unterhalb der Basisplatte (4) angeordneten Stromund Kühlmittelleitungen (12),
dadurch gekennzeichnet,
daß die Kontaktelektroden-Anordnung als austauschbare Baueinheit (3,4,5,6,12,13) ausgebildet ist und daß der Ofengefäßboden (7) eine sich vom Rand der Bodenöffnung nach unten sich erstreckende ringförmige Versteifung (8) mit angebauten Konsolen (9) besitzt, auf die Druckelemente (10) aufgelagert sind.

2. Gleichstrom-Lichtbogen- oder Widerstands-Schmelzofen nach Anspruch 1,
dadurch gekennzeichnet,
daß die Kontaktelektroden-Baueinheit (3,4.5,6,12,13) an ihrer Oberseite mindestens ein Tragmittel besitzt.

3. Gleichstrom-Lichtbogen- oder Widerstands-Schmelzofen nach Anspruch 1,
dadurch gekennzeichnet,
daß der Ringspalt (11) zwischen der in die Ofengefäßbodenöffnung eingesetzten Kontaktelektroden-Baueinheit (3,4,5,6,12,13) und der feuerfesten Ausmauerung (2) des Ofengefäßes (1) ausgestampft ist.

4. Verfahren zum Auswechseln der Kontaktelektroden-Baueinheit des Gleichstrom-Lichtbogen oder Widerstands - Schmelzofens nach den Ansprüchen 1 bis 3,
dadurch gekennzeichnet,
daß die Kontaktelektroden-Baueinheit (3,4,5,6,12,13) mittels auf Konsolen (9) der ringförmigen Qfengefäßbodenversteifung (8) aufgelagerter Druckelemente (10) aus der Ausmauerung (2) gelöst und angehoben wird, von einem Greifer eines Zugmittels umgriffen bzw. an in die Restschmelze (17) des Ofens eingesetzten Tragösen (14) nach oben herausgezogen wird, und daß die neue Kontaktelektroden-Baueinheit an einem Tragmittel von oben in das Ofengefäß eingesetzt wird.

## Claims

1. Direct-current arc or resistance smelting furnace with an exchangeable contact electrode arrangement, which consists of a metallic supporting plate (3) resting on the edge of the bottom opening in the furnace vessel bottom (7), furthermore with a metallic base plate (4), arranged at a distance from the said supporting plate (3) and connected to the latter by means of bolts (5), a plurality of metallic contact rods (6), which are fastened by their necks to the base plate (4), a tamped refractory (11) between upper edge of contact rods (6) and supporting plate (3) and power and coolant lines (12), arranged underneath the base plate (4), characterised in that the contact electrode arrangement is designed as an exchangeable modular unit (3, 4, 5, 6, 12, 13) and in that the furnace vessel bottom (7) has an annular reinforcement (8), extending downwards from the edge of the bottom opening and having built-on brackets (9), on which the thrust elements (10) are mounted.

2. Direct-current arc or resistance smelting furnace according to Claim 1, characterised in that the contact electrode modular unit (3, 4, 5, 6, 12, 13) has at least one supporting means on its upper side.

3. Direct-current arc or resistance smelting furnace according to Claim 1, characterised in that the annular gap (11) between the contact electrode modular unit (3, 4, 5, 6, 12, 13), inserted in the furnace vessel bottom opening, and the refractory brick lining (2) of the furnace vessel (1) is tamped.

4. Method of exchanging the contact electrode modular unit of the direct-current arc or resistance smelting furnace according to Claims 1 to 3, characterised in that the contact electrode modular unit (3, 4, 5, 6, 12, 13) is released from the brick lining (2) and raised by means of thrust elements (10) mounted on brackets (9) of the annular furnace vessel bottom reinforcement (8), grasped by a gripper of a drawing means or drawn upwards on supporting eyes (14), inserted into the residual melt (17) of the furnace, and in that the new contact electrode modular unit is inserted into the furnace vessel from above on a supporting means.

## Revendications

1. Four à fusion à arc électrique à courant continu ou à résistance avec un dispositif-électrode de contact susceptibles d'être changé, qui se compose d'une plaque de support (3) métallique reposant sur le bord de l'ouverture dans la sole du four (7), en outre d'une plaque de base (4) métallique située à une certaine distance de la plaque de support (3) et reliée à elle par des boulons (5), de plusieurs barres de contact (6) métalliques qui sont fixées par leurs cols sur la plaque de base (14), d'un damage réfractaire (11) entre le bord supérieur des barres de contact (6) et la plaque de support (3) et de canalisations pour le courant et l'agent de refroidissement (12) situées en-dessous de la plaque de base (4), caractérisé en ce que le dispositifélectrode de contact est réalisé en une unité de construction interchangeable (3, 4, 5, 6, 12, 13) et en ce que la sole du four (7) comporte un renforcement (8) annulaire s'étendant du bord de l'orifice de la sole vers le bas et possédant des consoles ajoutés (9), sur lesquelles sont placés les éléments de pression (10).

2. Four de fusion à arc électrique en courant continu ou à résistance selon la revendication 1, caractérisé en ce que l'ensemble de l'unité de construction-électrode de contact (3, 4, 5, 6, 12, 13) possède sur sa face supérieure au moins un moyen de traction.

3. Four de fusion à arc électrique en courant continu ou à résistance, selon la revendication 1, caractérisé en ce que l'espace annulaire (11) entre l'unité de construction-électrode de contact (3, 4, 5, 6, 12, 13) mis en place dans l'ouverture de la sole du four et le garnissage réfractaire (2) de la cuve du four (1) est damé.

4. Procédé pour changer l'unité de construction-électrode de contact du four de fusion à arc électrique en courant continu ou à résistance, selon les revendications 1 à 3, caractérisé en ce que l'unité de construction-électrode de contact (3, 4, 5, 6, 12, 13) est détaché du garnissage (2) et soulevé au moyen d'éléments de pression (10) posés sur des consoles (9) du renforcement annulaire de la sole du four (8), est saisi par une grapin d'un moyen de levage et/ou est extrait vers le haut avec des anneaux de traction (14) insérés dans les restes de matière fondue (17) du four et en ce que la nouvelle unité de construction-électrode de contact est introduit avec un moyen de levage par le haut dans la cuve du four.
